# FASCICULE DE BREVET EUROPEEN

(11) **EP 4 181 165 B1**
(45) Date de publication et mention de la délivrance du brevet: **14.08.2024**
(21) Numéro de dépôt: 22206492.5
(22) Date de dépôt: 09.11.2022
(51) Int. Cl.: H01H 9/56, H01H 47/22, H01H 47/32

(54) **MODULE AUXILIAIRE POUR UN APPAREIL ELECTRIQUE**
HILFSMODUL FÜR EIN ELEKTRISCHES GERÄT
AUXILIARY MODULE FOR AN ELECTRICAL DEVICE

(30) Priorité: 12.11.2021 FR 2112003
(43) Date de publication de la demande: 17.05.2023
(73) Titulaire: HAGER-ELECTRO SAS, 67210 Obernai (FR)
(72) Inventeur: KUMAR, Umesh, 67210 Obernai (FR)
(74) Mandataire: Cabinet Nuss

(56) Documents cités:
- EP-A1- 3 709 333
- FR-A1- 2 536 904
- US-B1- 9 570 253

## Description

La présente invention concerne le domaine des modules auxiliaires pour un appareil électrique, tel qu'un contacteur ou un disjoncteur ou un disjoncteur différentiel ainsi que le domaine des ensembles comprenant un appareil électrique, tel qu'un contacteur ou un disjoncteur ou un disjoncteur différentiel, et un tel module auxiliaire.

Un inconvénient des appareils électriques de type contacteur concerne la génération d'arc électrique à la fermeture et à l'ouverture des contacts qui affecte leur durée de vie. En effet, la fermeture et l'ouverture des contacts se fait de manière aléatoire pour des valeurs de tension du réseau pouvant être maximales et avec un temps de réponse prédéterminé après que l'actionneur électromagnétique ait reçu un signal de commande. Or, la fermeture aléatoire peut générer un fort appel de courant, comme l'illustre la figure 10.

Un autre inconvénient des appareils électriques de type contacteur comprenant une bobine alimentée par du courant continu DC ou du courant alternatif AC concerne la dissipation d'énergie. En effet, lorsque les contacts du contacteur sont fermés, la bobine du contacteur s'échauffe et il en résulte une hausse de la consommation électrique, comme l'illustre la figure 9.

Un autre inconvénient des appareils électrique de type contacteur concerne les courants d'appel lors du démarrage de charge inductive ou de charge lumineuse. Par exemple et comme l'illustre la figure 11, pour une lampe avec ballast, un courant d'appel peut apparaître quelques microsecondes après la fermeture des contacts du contacteur. Or, la force de contact peut ne pas être suffisante à cet instant de sorte que les contacts peuvent être repoussés l'un de l'autre et le contacteur peut donc être endommagé.

La publication EP3657523A1 divulgue un commutateur de charge qui comprend un circuit de transmission sans fil communicant avec un dispositif distant, un circuit de contrôle et un circuit de coupure comprenant un relais. Cette solution permet de contrôler à distance un contacteur. Toutefois, cette solution présente l'inconvénient de ne pas proposer de fonctions additionnelles, par exemple une fonction additionnelle de mesure. Par ailleurs, cette solution ne permet pas de gérer et de diminuer la consommation du contacteur. Elle présente en outre l'inconvénient de ne pas limiter les courants d'appel lors du démarrage de charges inductives.

La publication EP3709333A1 divulgue un appareil électrique du type contacteur au format modulaire qui intègre également un relais. Toutefois, cette solution est limitée à des charges de 20 Ampères et à des LED de 650 Watts. Dans cette solution la ligne de neutre n'est pas isolée. Enfin, lorsqu'il est souhaitable de mettre à niveau l'installation, il est nécessaire de remplacer le contacteur existant par cet appareil électrique. Par ailleurs, cette solution ne permet pas non plus de gérer et de diminuer la consommation du contacteur.

La présente invention a pour but de pallier au moins l'un de ces inconvénients et vise à fournir une solution permettant de réduire la présence d'arc électrique à la fermeture et à l'ouverture des contacts, de sorte à augmenter la durée de vie de l'appareil électrique, de préférence un contacteur.

A cet effet, l'invention concerne un module auxiliaire 1 pour au moins un appareil électrique 2,
ledit appareil électrique 2 comprenant au moins :
   - une ligne de courant de phase P comprenant au moins une première paire de contacts, respectivement un premier contact fixe 3 et un premier contact mobile 3' ce dernier étant mobile entre une position d'ouverture et une position de fermeture,
   - au moins une ligne de courant de neutre N,
   - au moins un actionneur électromagnétique 4 configuré pour piloter au moins la position de ladite première paire de contacts entre la position d'ouverture et la position de fermeture,
ledit module auxiliaire 1 comprenant au moins :
   - une borne d'entrée 5 configurée pour être reliée à une alimentation électrique, de préférence le réseau électrique,
   - un circuit d'alimentation 6 basse tension relié électriquement à la borne d'entrée 5,
   - un circuit de contrôle 7 relié électriquement au circuit d'alimentation 6, ledit circuit de contrôle 7 comprenant une unité de contrôle 8, de préférence un microcontrôleur, comprenant au moins une première entrée 9 agencée pour recevoir au moins un premier signal de commande ON ou un deuxième signal de commande OFF et au moins une première sortie 10,
   - un circuit d'activation et de désactivation 11 relié électriquement à l'unité de contrôle 8 par ladite première sortie 10 et relié électriquement au circuit d'alimentation 6, ledit circuit d'activation et de désactivation 11 comprenant au moins un organe de pilotage 12 agencé au moins pour générer un signal d'activation de l'alimentation dudit actionneur électromagnétique 4 dudit appareil électrique 2 et un signal de désactivation de l'alimentation dudit actionneur électromagnétique 4 dudit appareil électrique 2,
   - un circuit de mesure de la tension 13 comprenant au moins un capteur de tension 14 relié électriquement à ladite unité de contrôle 8 par une deuxième entrée 15 que comprend ladite unité de contrôle 8, ledit capteur de tension 14 étant agencé pour mesurer un signal de tension VS provenant de ladite alimentation électrique, de préférence le réseau électrique,
   - un circuit de mesure du courant 16 relié électriquement à au moins un capteur de courant 17, ledit circuit de mesure du courant 16 est relié électriquement à ladite unité de contrôle 8 par une troisième entrée 18 que comprend ladite unité de contrôle 8, ledit capteur de courant 17 étant agencé pour mesurer un signal de courant s'écoulant dans la ligne de courant de phase P en aval de ladite première paire de contacts, respectivement fixe 3 et mobile 3',
ledit module auxiliaire 1 est caractérisé en ce que :
   l'unité de contrôle 8 est configurée de sorte que si et seulement si le premier signal de commande ON est reçu par ladite au moins une première entrée 9 et que le signal de tension VS reçu par la deuxième entrée 15 est compris entre VS-15 pourcents et VS+10 pourcents, alors ladite unité de contrôle 8 est configurée pour générer un signal temporisé ST d'activation de l'organe de pilotage 12 au niveau de ladite au moins une première sortie 10 après une première durée T1 qui correspond sensiblement au temps de passage à zéro dudit signal de tension VS et à un temps de réponse à la fermeture de la première paire de contacts de l'appareil électrique 2 de préférence de type contacteur,
l'unité de contrôle 8 est configurée de sorte que si et seulement si le deuxième signal de commande OFF est reçu par ladite au moins une première entrée 9 et que le signal de courant reçu par la troisième entrée 18 est égal à zéro, alors ladite unité de contrôle 8 est configurée pour générer un signal temporisé ST de désactivation de l'organe de pilotage 12 au niveau de ladite au moins une première sortie 10 après une deuxième durée T2 qui correspond sensiblement au temps de passage à zéro du signal de courant s'écoulant dans la ligne de courant de phase P et à un temps de réponse à l'ouverture de la première paire de contacts de l'appareil électrique 2 de préférence de type contacteur.

L'invention concerne également un ensemble comprenant au moins un module auxiliaire 1 et au moins un appareil électrique 2,
ledit appareil électrique comprenant :
   - au moins une ligne de courant de phase P comprenant au moins une première paire de contacts, respectivement un premier contact fixe 3 et un premier contact mobile 3', ce dernier étant mobile entre une position d'ouverture et une position de fermeture,
   - au moins une ligne de courant de neutre N,
   - au moins un actionneur électromagnétique 4 configuré pour piloter la position de ladite première paire de contacts entre la position d'ouverture et la position de fermeture,
ledit ensemble est caractérisé en ce que le module auxiliaire 1 est selon l'invention.

L'invention sera mieux comprise, grâce à la description ci-après, qui se rapporte à plusieurs modes de réalisation préférés, donnés à titre d'exemple non limitatifs, et expliqués avec référence aux dessins schématiques annexés, dans lesquels :
[Fig. 1] la figure 1 représente cinq courbes à savoir de haut en bas : un signal de commande SC en fonction du temps, un signal de tension VS d'une alimentation électrique, de préférence le réseau électrique en fonction du temps, un signal temporisé SC d'activation/désactivation d'un organe de pilotage, un signal du courant I aux bornes de l'actionneur électromagnétique en fonction du temps, une courbe de la tension aux bornes des contacts de l'appareil électrique et une courbe du courant s'écoulant en aval des contacts de l'appareil électrique pour un cycle de fermeture et d'ouverture des contacts de l'appareil électrique selon l'invention.
[Fig. 2] la figure 2 représente un schéma fonctionnel illustrant la configuration du circuit de contrôle du module auxiliaire selon l'invention,
[Fig. 3] la figure 3 représente une vue de face d'une première variante selon l'invention d'un ensemble comprenant un module auxiliaire contenu dans un premier boîtier et un contacteur contenu dans un deuxième boîtier,
[Fig. 4] la figure 4 représente un schéma électrique de l'ensemble représenté à la figure 3,
[Fig. 5] la figure 5 représente une vue de face d'une deuxième variante selon l'invention d'un ensemble comprenant un module auxiliaire et un contacteur lesquels sont contenus dans un unique boîtier,
[Fig. 6] la figure 6 représente un schéma électrique de l'ensemble représenté à la figure 5,
[Fig. 7] la figure 7 représente une vue en coupe d'un appareil électrique selon l'invention consistant en un contacteur,
[Fig. 8] la figure 8 représente une variante de schéma électrique de l'ensemble représenté à la figure 5,
[Fig. 9] la figure 9 représente une courbe de consommation d'un appareil électrique de type contacteur selon l'art antérieur,
[Fig. 10] la figure 10 représente une courbe de la tension et une courbe du courant pour un cycle de fermeture et d'ouverture des contacts d'un contacteur selon l'art antérieur,
[Fig. 11] la figure 11 représente une courbe de la tension aux bornes des contacts d'un contacteur relié à une lampe avec ballast selon l'art antérieur et une courbe du courant s'écoulant en aval des contacts d'un contacteur relié à une lampe avec ballast selon l'art antérieur pour un cycle de fermeture des contacts du contacteur relié à une lampe avec ballast selon l'art antérieur,
[Fig. 12] la figure 12 représente une courbe de la tension aux bornes des contacts de l'appareil électrique et une courbe du courant s'écoulant en aval des contacts de l'appareil électrique pour un cycle de fermeture et d'ouverture des contacts de l'appareil électrique selon l'invention, et
[Fig. 13] la figure 13 représente le module auxiliaire de la figure 5 selon l'invention en communication sans-fil avec un système distant.

L'invention concerne un module auxiliaire 1 pour au moins un appareil électrique 2,
ledit appareil électrique 2 comprenant au moins :
   - une ligne de courant de phase P comprenant au moins une première paire de contacts, respectivement un premier contact fixe 3 et un premier contact mobile 3' ce dernier étant mobile entre une position d'ouverture et une position de fermeture,
   - au moins une ligne de courant de neutre N,
   - au moins un actionneur électromagnétique 4 configuré pour piloter au moins la position de ladite première paire de contacts entre la position d'ouverture et la position de fermeture,
ledit module auxiliaire 1 comprenant au moins :
   - une borne d'entrée 5 configurée pour être reliée à une alimentation électrique, de préférence le réseau électrique,
   - un circuit d'alimentation 6 basse tension relié électriquement à la borne d'entrée 5,
   - un circuit de contrôle 7 relié électriquement au circuit d'alimentation 6, ledit circuit de contrôle 7 comprenant une unité de contrôle 8, de préférence un microcontrôleur, comprenant au moins une première entrée 9 agencée pour recevoir au moins un premier signal de commande ON ou un deuxième signal de commande OFF et au moins une première sortie 10,
   - un circuit d'activation et de désactivation 11 relié électriquement à l'unité de contrôle 8 par ladite première sortie 10 et relié électriquement au circuit d'alimentation 6, ledit circuit d'activation et de désactivation 11 comprenant au moins un organe de pilotage 12 agencé au moins pour générer un signal d'activation de l'alimentation dudit actionneur électromagnétique 4 dudit appareil électrique 2 et un signal de désactivation de l'alimentation dudit actionneur électromagnétique 4 dudit appareil électrique 2,
   - un circuit de mesure de la tension 13 comprenant au moins un capteur de tension 14 relié électriquement à ladite unité de contrôle 8 par une deuxième entrée 15 que comprend ladite unité de contrôle 8, ledit capteur de tension 14 étant agencé pour mesurer un signal de tension VS provenant de ladite alimentation électrique, de préférence le réseau électrique,
   - un circuit de mesure du courant 16 relié électriquement à au moins un capteur de courant 17, ledit circuit de mesure du courant 16 est relié électriquement à ladite unité de contrôle 8 par une troisième entrée 18 que comprend ladite unité de contrôle 8, ledit capteur de courant 17 étant agencé pour mesurer un signal de courant s'écoulant dans la ligne de courant de phase P en aval de ladite première paire de contacts, respectivement fixe 3 et mobile 3'.
Conformément à l'invention, ledit module auxiliaire 1 est caractérisé en ce que :
   l'unité de contrôle 8 est configurée de sorte que si et seulement si le premier signal de commande ON est reçu par ladite au moins une première entrée 9 et que le signal de tension VS reçu par la deuxième entrée 15 est compris entre VS-15 pourcents et VS+10 pourcents, alors ladite unité de contrôle 8 est configurée pour générer un signal temporisé ST d'activation de l'organe de pilotage 12 au niveau de ladite au moins une première sortie 10 après une première durée T1 qui correspond sensiblement au temps de passage à zéro dudit signal de tension VS et à un temps de réponse à la fermeture de la première paire de contacts de l'appareil électrique 2 de préférence de type contacteur,
   l'unité de contrôle 8 est configurée de sorte que si et seulement si le deuxième signal de commande OFF est reçu par ladite au moins une première entrée 9 et que le signal de courant reçu par la troisième entrée 18 est égal à zéro, alors ladite unité de contrôle 8 est configurée pour générer un signal temporisé ST de désactivation de l'organe de pilotage 12 au niveau de ladite au moins une première sortie 10 après une deuxième durée T2 qui correspond sensiblement au temps de passage à zéro du signal de courant s'écoulant dans la ligne de courant de phase P et à un temps de réponse à l'ouverture de la première paire de contacts de l'appareil électrique 2 de préférence de type contacteur.

La configuration selon l'invention permet avantageusement d'éviter et de diminuer la génération d'arc électrique à la fermeture et à l'ouverture de la première paire de contacts de l'appareil électrique 2 de préférence de type contacteur. La configuration selon l'invention permet avantageusement de diminuer le courant d'appel lors du démarrage de charge 27 comme par exemple des LED. Pour se faire, le module auxiliaire 1 selon l'invention permet de fermer la première paire de contacts de l'appareil électrique 2 au plus près du passage à zéro de la tension et d'ouvrir la première paire de contacts de l'appareil électrique 2 au plus près du passage à zéro du courant. En effet, lorsque le module auxiliaire 1 reçoit le premier signal de commande ON, correspondant à une instruction de fermer la première paire de contacts de l'appareil électrique 2 de préférence de type contacteur, ce premier signal de commande ON n'est pas directement transmis à l'actionneur électromagnétique 4 de l'appareil électrique 2, de préférence un contacteur, comme c'est habituellement le cas selon l'art antérieur et comme l'illustrent les figures 1 et 2. De la même façon, lorsque le module auxiliaire 1 reçoit le deuxième signal de commande OFF, correspondant à une instruction d'ouvrir la première paire de contacts de l'appareil électrique 2 de préférence de type contacteur, ce deuxième signal de commande OFF n'est pas directement transmis à l'actionneur électromagnétique 4 de l'appareil électrique 2, de préférence un contacteur, comme c'est habituellement le cas selon l'art antérieur et comme l'illustrent les figures 1 et 2. Au contraire, dans la présente invention, l'unité de contrôle 8, de préférence un microcontrôleur, permet de maîtriser le moment de la transmission du signal d'activation de l'alimentation dudit actionneur électromagnétique 4 et du signal de désactivation de l'alimentation dudit actionneur électromagnétique 4 par l'organe de pilotage 12 à l'actionneur électromagnétique. Ainsi et comme l'illustrent les figures 1 et 2, la transmission du signal temporisé ST d'activation de l'organe de pilotage 12 par l'unité de contrôle 8 à l'organe de pilotage 12 se fait au moins après une première durée T1 qui correspond sensiblement au temps de passage à zéro dudit signal de tension VS et au temps de réponse à la fermeture de la première paire de contacts de l'appareil électrique 2. La première durée T1 correspond au délai entre le moment de l'émission du premier signal de commande ON et le moment de la génération d'un signal d'activation de l'organe de pilotage 12. Cette première durée T1 peut être prédéterminée ou mesurée par le module auxiliaire 1 selon l'invention à partir du signal temporisé ST et de la mesure du courant, comme expliqué ci-après étant donné que le temps de réponse à la fermeture de la première paire de contacts peut être mesuré. De cette façon, on évite la fermeture de la première paire de contacts de l'appareil électrique 2 sur un angle du signal de tension VS qui est critique, par exemple égal à 90 degrés. Cette configuration permet de diminuer le fort courant d'appel lors du démarrage de l'appareil électrique 2 et d'éviter de générer des arcs électriques liés au rebond. Dans l'idéal, la fermeture de la première paire de contacts devra intervenir pour un angle du signal de tension VS égal à zéro, comme l'illustre la figure 12. De préférence, l'angle du signal de la tension Vs est compris entre 0 degré et 45 degrés. On évite ainsi avantageusement la génération d'arc électrique à la fermeture de la première paire de contacts, respectivement fixe 3 et mobile 3' de l'appareil électrique 2. De même ainsi et comme l'illustrent les figures 1 et 2, la transmission du signal temporisé ST de désactivation de l'organe de pilotage 12 par l'unité de contrôle 8 à l'organe de pilotage 12 se fait après une deuxième durée T2 qui correspond sensiblement au temps de passage à zéro du signal de courant et au temps de réponse à l'ouverture de la première paire de contacts de l'appareil électrique 2. La deuxième durée T2 correspond au délai entre le moment de l'émission du deuxième signal de commande OFF et le moment de la génération d'un signal de désactivation de l'organe de pilotage 12. Cette deuxième durée T2 peut être prédéterminée ou mesurée par le module auxiliaire 1 selon l'invention à partir du signal temporisé ST et de la mesure du courant, comme expliqué ci-après étant donné que le temps de réponse à l'ouverture de la première paire de contacts peut être mesuré. De cette façon, on évite l'ouverture de la première paire de contacts de l'appareil électrique 2 sur un angle du signal de courant qui est critique, par exemple égal à 90 degrés. De préférence, l'angle du signal du courant est compris entre 0 degré et 45 degrés. Cette configuration permet d'éviter de générer des arcs électriques lors de l'ouverture de la première paire de contacts de l'appareil électrique 2. Ainsi, on évite avantageusement aussi la génération d'arc électrique à l'ouverture de la première paire de contacts. Avantageusement, le module auxiliaire 1 selon l'invention permet donc de contrôler à distance un appareil électrique 2, de préférence un contacteur, et de réduire la présence d'arc électrique à la fermeture et à l'ouverture de la première paire de contacts de l'appareil électrique 2 auquel il est associé, de sorte à augmenter la durée de vie de l'appareil électrique 2. Lorsque l'appareil électrique 2 de préférence de type contacteur est relié électriquement à une charge 27, l'alimentation électrique de cette charge 27 peut être commandée à distance. Avantageusement, comme le courant d'appel peut être évité par le module auxiliaire 1 selon l'invention, ce dernier est ainsi compatible avec différents types de charges 27 telles que par exemple un éclairage LED ou avec des charges 27 inductives. Le module auxiliaire 1 selon l'invention peut être couplé à tous les types de contacteurs jusqu'à 63 Ampères et au-delà.

On entend par premier signal de commande ON, un signal de commande SC correspondant à une instruction de fermer au moins la première paire de contacts et le cas échéant la deuxième paire de contacts décrites ci-après. Dans ce cas, les première et deuxième paires de contacts peuvent être fermées simultanément.

On entend par deuxième signal de commande OFF, un signal de commande SC correspondant à une instruction d'ouvrir au moins la première paire de contacts, et le cas échéant la deuxième paire de contacts décrites ci-après. Dans ce cas, les première et deuxième paires de contacts peuvent être ouvertes simultanément.

Ces premier et deuxième signaux de commande proviennent généralement d'un système distant 35 localisé à distance du module auxiliaire 1 et de l'appareil électrique 2. Ainsi, l'ouverture et la fermeture de ladite au moins une première paire de contacts de l'appareil électrique 2 peuvent être contrôlées à distance. Le système distant 35 peut comprendre en une unité programmable 36, par exemple un ordinateur ou un smartphone, au moins un serveur ou cloud 37, et un boîtier internet 38.

Le temps de réponse à la fermeture de la première paire de contacts ou le temps de réponse à l'ouverture de la première paire de contacts est préférentiellement compris entre 20 millisecondes et 25 millisecondes. Le temps de réponse à la fermeture de la première paire de contacts et le temps de réponse à l'ouverture de la première paire de contacts sont des données connues, intrinsèques à l'appareil électrique 2. Ces données connues peuvent également être mesurées, par exemple par le module auxiliaire 1 selon l'invention à partir du signal temporisé ST et de la mesure du courant réalisée à l'aide du circuit de mesure du courant 16.

Plus particulièrement, pour mesurer le temps de réponse à la fermeture de la première paire de contacts, l'unité de contrôle 8 peut décompter le temps entre la génération du signal temporisé ST d'activation de l'organe de pilotage 12 et la détection d'un signal de courant s'écoulant dans la ligne de courant de phase P différent de zéro à l'aide du circuit de mesure du courant 16. Par conséquent, la première durée T1 peut être mesurée. Celle-ci peut également être variable. Par exemple, si le temps de réponse à la fermeture de la première paire de contacts n'est pas connu lors du premier cycle de fermeture, alors l'unité de contrôle 8 déterminera la valeur de la première durée T1 à partir de la mesure du temps de réponse à la fermeture de la première paire de contacts.

Plus particulièrement, pour mesurer le temps de réponse à l'ouverture de la première paire de contacts, l'unité de contrôle 8 peut décompter le temps entre la génération du signal temporisé ST de désactivation de l'organe de pilotage 12 et la détection d'un signal de courant s'écoulant dans la ligne de courant de phase P égale à zéro à l'aide du circuit de mesure du courant 16. Par conséquent, la deuxième durée T2 peut être mesurée. Celle-ci peut également être variable. Par exemple, si le temps de réponse à l'ouverture de la première paire de contacts n'est pas connu lors du premier cycle d'ouverture, alors l'unité de contrôle 8 déterminera la valeur de la première durée T1 à partir de la mesure du temps de réponse à l'ouverture de la première paire de contacts.

Le temps de passage à zéro dudit signal de tension VS est une donnée déterminée par ladite unité de contrôle 8 à partir de mesures effectuées par le circuit de mesure de la tension 13.

Le temps de passage à zéro du signal de courant est une donnée déterminée par ladite unité de contrôle 8 à partir de mesures effectuées par le circuit de mesure du courant 16.

La figure 1 représente la courbe du signal de commande SC de commande en fonction du temps t, montrant une première période correspond au deuxième signal de commande OFF, une deuxième période correspondant au premier signal de commande ON et une troisième période correspondant au deuxième signale de commande OFF.

La figure 1 représente la courbe du signal de tension VS en fonction du temps mesuré par le circuit de mesure de la tension 13.

La figure 1 représente la courbe du signal temporisé ST en fonction du temps.

La figure 1 représente la courbe du signal de courant I aux bornes de l'actionneur électromagnétique 4 en fonction du temps.

La figure 1 illustre que lorsqu'un signal temporisé ST d'activation de l'organe de pilotage 12 est généré après une première durée T1 à partir de la réception du premier signal de commande ON, l'organe de pilotage 12 est passant, c'est-à-dire qu'un signal d'activation de l'alimentation dudit actionneur électromagnétique 4 est émis et que lorsqu'un signal temporisé ST de désactivation de l'organe de pilotage 12 est généré après une deuxième durée T2 à partir de la réception du deuxième signal de commande OFF, l'organe de pilotage 12 n'est plus passant, c'est-à-dire qu'un signal de désactivation de l'alimentation dudit actionneur électromagnétique 4 est émis.

La figure 2 représente un schéma fonctionnel illustrant la configuration du circuit de contrôle 7 du module auxiliaire 1 selon l'invention. Cette figure 2 illustre notamment que si un premier signal de commande ON est reçu par le module auxiliaire 1, alors un signal temporisé ST d'activation de l'organe de pilotage 12 est généré après une première durée T1, puis un signal d'activation de l'alimentation dudit actionneur électromagnétique 4 est généré ce qui conduit à la fermeture de ladite au moins une première paire de contacts. Cette figure 2 illustre notamment aussi que si un deuxième signal de commande OFF est reçu par le module auxiliaire 1, alors un signal temporisé ST de désactivation de l'organe de pilotage 12 est généré après une deuxième durée T2, puis un signal de désactivation de l'alimentation dudit actionneur électromagnétique 4 est généré ce qui conduit à l'ouverture de ladite au moins une première paire de contacts.

La figure 2 illustre également que la génération du signal temporisé ST d'activation intervient après détection du passage à zéro du signal de tension VS de préférence par le circuit de mesure de la tension 13.

La figure 2 illustre également que la génération du signal temporisé ST de désactivation intervient après détection du passage à zéro du signal de courant, de préférence par le circuit de mesure de courant 16.

Comme l'illustrent les figures 4 et 6, le module auxiliaire 1 est alimenté par la borne d'entrée 5 qui est raccordée à la ligne de phase du réseau électrique et la ligne de neutre de l'alimentation électrique, de préférence le réseau électrique. La borne d'entrée 5 est reliée électriquement à une carte électronique (non représentée). Cette carte électronique comprend de préférence au moins le circuit d'alimentation 6, le circuit de contrôle 7, le circuit d'activation et de désactivation 11, le circuit de mesure de la tension 13, le circuit de mesure du courant 16 et optionnellement le circuit de communication filaire 19 et/ou le circuit de communication sans-fil 21. Le module auxiliaire comprend une sortie du circuit d'activation et de désactivation 11 qui correspond à une sortie 32 que comprend l'organe de pilotage 12. La sortie 32 peut être reliée électriquement à la borne de sortie d'alimentation 23 (figure 4) qui est reliée électriquement à l'actionneur électromagnétique 4 de l'appareil électrique 2 ou alternativement peut être reliée électriquement directement à l'actionneur électromagnétique 4 de l'appareil électrique 2 (figure 6).

De préférence, ledit organe de pilotage 12 comprend au moins un semi-conducteur de type transistor à effet de champ de préférence un MOS ou au moins un TRIAC.

Avantageusement, ce type de composants électroniques permet de maîtriser avec une grande précision temporelle le moment de la transmission du signal d'activation de l'alimentation dudit actionneur électromagnétique 4 et du signal de désactivation de l'alimentation dudit actionneur électromagnétique 4.

De préférence, l'unité de contrôle 8 et ledit organe de pilotage 12 sont configurés pour moduler ledit signal temporisé ST d'activation de l'organe de pilotage 12, si ledit signal temporisé ST d'activation de l'organe de pilotage 12 est généré.

Avantageusement, cette configuration permet d'éviter un autre inconvénient des appareils électriques de préférence de type contacteur qui concerne la dissipation d'énergie. En effet, lorsque au moins la première paire de contacts de l'appareil électrique 2, de préférence un contacteur, est fermée, l'actionneur électromagnétique 4, de préférence un l'électroaimant, s'échauffe et il en résulte une hausse de la consommation électrique. Grâce à cette configuration, on diminue cette dissipation d'énergie via l'électroaimant. L'unité de contrôle 8 et l'organe de pilotage 12 permettent avantageusement une modulation de largeur d'impulsions. Comme l'illustre la figure 1, la courbe du signal de courant I aux bornes de l'actionneur électromagnétique 4 en fonction du temps, montre que tant que l'organe de pilotage 12 de type semi-conducteur est passant, alors l'organe de pilotage 12 de type semi-conducteur module le signal de courant I aux bornes de l'actionneur électromagnétique 4. La fréquence de modulation peut être égale à 4 kiloHertz

De préférence, l'unité de contrôle 8 est configurée pour déterminer le signal de courant s'écoulant dans la ligne de courant de phase P et/ou le temps de réponse à la fermeture de ladite au moins une première paire de contacts, si un signal temporisé ST d'activation de l'organe de pilotage 12 est généré.

Avantageusement, l'unité de contrôle 8 est ainsi configurée pour déterminer la valeur du signal du courant s'écoulant dans la ligne de courant de phase P et/ou la valeur du temps de réponse à la fermeture de ladite au moins une première paire de contacts, comme expliqué précédemment. Ces données peuvent ensuite avantageusement être transmises à au système distant 35 en communication avec le module auxiliaire 1 comme décrit ci-après. Lorsque l'appareil électrique 2 de préférence de type contacteur est relié électriquement à une charge 27, le module auxiliaire 1 peut ainsi réaliser une fonction de mesure de consommation de la charge 27 que commande l'appareil électrique 2 via le module auxiliaire 1.

De préférence, l'unité de contrôle 8 est configurée pour déterminer le temps de réponse à l'ouverture de ladite au moins une première paire de contacts, si un signal temporisé ST de désactivation de l'organe de pilotage 12 est généré.

Avantageusement, l'unité de contrôle 8 est ainsi configurée pour déterminer la valeur du temps de réponse à l'ouverture de ladite au moins une première paire de contacts à partir de la mesure de la valeur du signal du courant s'écoulant dans la ligne de courant de phase P, comme expliqué précédemment. Ces données peuvent ensuite avantageusement être transmises au système distant 35 en communication avec le module auxiliaire 1 comme décrit ci-après.

De préférence, le module auxiliaire 1 comprend en outre un circuit de communication filaire 19 comprenant au moins une borne d'entrée de commande 20 reliée électriquement à la première entrée 9 de l'unité de contrôle 8 pour transmettre au moins le premier signal de commande ON ou le deuxième signal de commande OFF à l'unité de contrôle 8.

Avantageusement, le circuit de communication filaire 19 permet au moins de recevoir de façon filaire au moins le premier signal de commande ON ou le deuxième signal de commande OFF provenant du système distant 35, puis de le transmettre à l'unité de contrôle 8. Ce circuit de communication filaire peut également optionnellement transmettre des signaux de communication au système distant 35, par exemple pour transmettre des données déterminées et/ou stockées dans l'unité de contrôle 8 au système distant 35. Ces données peuvent par exemple consister en la valeur du signal de courant s'écoulant dans la ligne de courant de phase P et/ou la valeur du temps de réponse à la fermeture et/la valeur du temps de réponse à l'ouverture, décrites précédemment. Ainsi, le circuit de communication filaire 19 peut effectuer une communication de signaux unidirectionnellement ou bidirectionnellement.

De préférence, le module auxiliaire 1 comprend en outre un circuit de communication sans-fil 21 comprenant une unité de communication radiofréquence 22 reliée électriquement à la première entrée 9 de l'unité de contrôle 8 pour transmettre sans-fil au moins le premier signal de commande ON ou le deuxième signal de commande OFF à l'unité de contrôle 8, comme l'illustre la figure 13.

Avantageusement, un circuit de communication sans-fil 21 permet au moins de recevoir de façon non filaire au moins le premier signal de commande ON ou le deuxième signal de commande OFF provenant du système distant 35, puis de le transmettre à l'unité de contrôle 8. Ce circuit de communication sans-fil 21 peut également optionnellement émettre des signaux de communication sans-fil au système distant 35 par exemple pour transmettre des données déterminées et/ou stockées dans l'unité de contrôle 8 au système distant 35, comme l'illustre la figure 13. Ces données peuvent par exemple consister en la valeur du signal du courant s'écoulant dans la ligne de courant de phase P et/ou la valeur du temps de réponse à la fermeture et/la valeur du temps de réponse à l'ouverture, décrites précédemment. Ainsi le circuit de communication sans-fil 21 peut effectuer une communication de signaux unidirectionnellement ou bidirectionnellement.

L'unité de communication radiofréquence 22 peut par exemple utiliser le protocole Zigbee. Le circuit de communication sans-fil 21 peut être intégré à l'unité de contrôle 8.

De préférence, le module auxiliaire 1 comprend au moins une borne de sortie d'alimentation 23 dudit actionneur électromagnétique 4 reliée électriquement audit organe de pilotage 12 agencée pour transmettre ledit signal d'activation de l'alimentation dudit actionneur électromagnétique 4 et ledit signal de désactivation de l'alimentation dudit actionneur électromagnétique 4.

Avantageusement, dans cette configuration la borne de sortie d'alimentation 23 permet de relier indirectement électriquement l'organe de pilotage 12 à l'actionneur électromagnétique 4. Cette configuration est particulièrement intéressante, lorsque le module auxiliaire 1 est une entité séparée et distincte de l'appareil électrique 2, comme l'illustrent les figures 3 et 4, alors ce module auxiliaire 1 peut être simplement accolé à un appareil électrique 2 existant comportant une borne d'entrée d'alimentation 28 de l'actionneur électromagnétique 4. Il en résulte avantageusement qu'il n'est pas nécessaire de remplacer l'appareil électrique 2, de préférence un contacteur, existant dans l'installation par un autre appareil électrique, comme c'est le cas dans l'art antérieur.

De manière alternative et lorsque le module auxiliaire 1 fait partie intégrante de l'appareil électrique 2 comme l'illustrent les figures 5 et 6, l'organe de pilotage 12 peut être relié directement à l'actionneur électromagnétique 4 sans l'intermédiaire d'une borne.

De préférence, le module auxiliaire 1 comprend au moins un premier boîtier 24 au format modulaire contenant au moins la borne d'entrée 5, le circuit d'alimentation 6, le circuit de contrôle 7, le circuit d'activation et de désactivation 11, le circuit de mesure de la tension 13 et le circuit de mesure du courant 16.

De manière optionnelle, le premier boîtier 24 peut comprendre en outre circuit de communication filaire 19 et/ou le circuit de communication sans-fil 21, comme l'illustre la figure 13.

Avantageusement, comme l'illustrent les figures 3 et 4, dans ce cas, le module auxiliaire 1 peut être une entité séparée et distincte de l'appareil électrique 2 et être au format modulaire grâce au premier boîtier 24 au format modulaire. Le module auxiliaire 1 présente l'avantage d'être peu encombrant dans un tableau électrique.

De préférence, le module auxiliaire 1 comprend au moins une carte électronique (non représentée) qui intègre au moins le circuit d'alimentation 6, le circuit de contrôle 7, le circuit d'activation et de désactivation 11, le circuit de mesure de la tension 13, le circuit de mesure du courant 16 et optionnellement le circuit de communication filaire 19 et/ou le circuit de communication sans-fil 21.

De préférence, le premier boîtier 24 peut comprendre ladite carte électronique.

Le circuit de contrôle 7 peut comprendre au moins une mémoire (non représentée) volatile ou non-volatile pour stocker des données provenant, par exemple, du circuit de mesure de la tension 13 ou du circuit de mesure du courant 16 ou du circuit de communication filaire 19 ou du circuit de communication sans-fil 21 ou de l'unité de contrôle 8.

De préférence et comme l'illustre la figure 3, le premier boîtier 24 du module auxiliaire 1 selon l'invention pour un appareil électrique 2 de préférence de type contacteur présente un format modulaire de un module.

On entend par module auxiliaire 1 au format modulaire, un module auxiliaire 1 ayant un premier boîtier 24 ayant une forme globalement parallélépipèdique avec deux faces principales respectivement une première face et une deuxième face, et des faces latérales s'étendant de l'une à l'autres des faces principales, à savoir une face arrière, une face avant 30, une face inférieure et une face supérieure, la largeur LM du module auxiliaire 1 qui correspond à la distance entre la première face et la deuxième face, correspond à un multiple d'une valeur normalisée, appelée module, dont la valeur est sensiblement égale à 18 millimètres.

De préférence, le capteur de courant 17 consiste en un tore de mesure qui entoure la ligne de courant de phase P.

Le module auxiliaire 1 selon l'invention peut trouver des applications dans le secteur résidentiel ou dans le secteur commercial.

Dans le secteur résidentiel, le module auxiliaire 1 selon l'invention peut permettre la mise en oeuvre de fonctionnalités de maison intelligente comprenant des prises intelligentes ou des interrupteurs intelligents ou à un disjoncteur.

Dans le secteur résidentiel, le module auxiliaire 1 selon l'invention peut permettre la mise en oeuvre du contrôle à distance de la planification de charges.

Dans le secteur résidentiel, le module auxiliaire 1 selon l'invention peut permettre la mise en oeuvre de la surveillance de charge 27. Le module auxiliaire 1 permet notamment des mesures de la consommation d'énergie et la mise en place du délestage de charges.

Dans le secteur résidentiel, le module auxiliaire 1 selon l'invention peut permettre la mise en oeuvre de fonctionnalités additionnelles. Par exemple, ce module auxiliaire 1 peut être associé avec un disjoncteur pour détecter le déclenchement et générer une alerte.

L'invention concerne également un ensemble comprenant au moins un module auxiliaire 1 et au moins un appareil électrique 2,
ledit appareil électrique comprenant :
au moins une ligne de courant de phase P comprenant au moins une première paire de contacts, respectivement un premier contact fixe 3 et un premier contact mobile 3', ce dernier étant mobile entre une position d'ouverture et une position de fermeture,
au moins une ligne de courant de neutre N,
au moins un actionneur électromagnétique 4 configuré pour piloter la position de ladite première paire de contacts entre la position d'ouverture et la position de fermeture.

Conformément à l'invention, ledit ensemble est caractérisé en ce que le module auxiliaire 1 est selon l'invention et tel que décrit précédemment.

L'appareil électrique 2 peut consister en un contacteur ou un disjoncteur ou un disjoncteur différentiel.

L'actionneur électromagnétique 4 peut consister en un électroaimant ou une bobine 40 (figures 4 et 6) ou deux bobines 40, 41 en séries (figure 8) ou un relais.

Dans la configuration illustrée à la figure 8, les deux bobines 40, 41 sont liées en série via un interrupteur 42 pour piloter un seul circuit magnétique de l'appareil électrique 2 de type contacteur. La bobine 40 présente de préférence une faible résistance qui aide à fermer les première et deuxième paires de contacts rapidement et donc à avoir une force de contact plus importante à la fermeture pour les charges 27 lumineuses. La bobine 41 présente de préférence une forte résistance. Au début de la séquence de fermeture, c'est-à-dire quand le premier signal de commande SC est émis, ledit interrupteur 42 se ferme. Ensuite quand le signal temporisé ST est émis, le courant ne passe que dans la bobine 40. Ensuite après la fermeture, ledit interrupteur 42 est ouvert donc le courant va passer dans les deux bobines 40, 41. Avec les deux bobines 40, 41 en série la résistance globale va augmenter ce qui va encore contribuer à faire diminuer la consommation.

La ligne de courant de neutre N de l'appareil électrique 2 peut comprendre en outre une deuxième paire de contacts, respectivement un deuxième contact fixe 29 et un deuxième contact mobile 29', ce dernier étant mobile entre une position d'ouverture et une position de fermeture. Dans ce cas, ledit au moins un actionneur électromagnétique 4 est configuré pour piloter au moins la position de ladite première paire de contacts entre la position d'ouverture et la position de fermeture et pour piloter au moins la position de ladite deuxième paire de contacts entre la position d'ouverture et la position de fermeture.

La fermeture de la première paire de contacts et la fermeture de la deuxième paire de contacts peuvent intervenir simultanément. Alternativement, la fermeture de la deuxième paire de contacts peut intervenir avant la fermeture de la première paire de contacts. L'ouverture de la première paire de contacts et l'ouverture de la deuxième paire de contacts peuvent intervenir simultanément. Alternativement, l'ouverture de la deuxième paire de contacts peut intervenir après l'ouverture de la première paire de contacts.

Avantageusement, dans ce cas le module auxiliaire 1 permet aussi bien de commander la fermeture et l'ouverture de la ligne de courant de phase P que la ligne de courant de neutre N. Il en résulte que la ligne de courant de neutre N peut également être isolée.

De préférence, l'appareil électrique 2 comprend une première borne de raccordement 33 à l'alimentation électrique reliée électriquement en amont de la ligne de courant de phase P et le cas échéant de la ligne de courant de neutre N de l'appareil électrique 2 (figures 4 et 6).

De préférence, l'appareil électrique 2 comprend une deuxième borne de raccordement 34 à au moins une charge 27 reliée électriquement en aval de la ligne de courant de phase P et le cas échéant de la ligne de courant de neutre N de l'appareil électrique 2 (figures 4 et 6).

De préférence en accord avec une première variante selon l'invention illustrée à la figure 3, ledit ensemble comprend au moins un premier boîtier 24 au format modulaire contenant au moins la borne d'entrée 5, le circuit d'alimentation 6, le circuit de contrôle 7, le circuit d'activation et de désactivation 11, le circuit de mesure de la tension 13 et le circuit de mesure du courant 16 et un deuxième boîtier 25 au format modulaire contenant au moins ladite première paire de contacts et ledit actionneur électromagnétique 4.

Avantageusement, comme l'illustrent les figures 3 et 4, dans ce cas le module auxiliaire 1 et l'appareil électrique 2 sont deux entités distinctes et séparées contenues chacune respectivement dans un premier boîtier 24 au format modulaire et dans un deuxième boîtier 25 au format modulaire. De préférence, le premier boîtier 24 du module auxiliaire 1 présente un format modulaire de un module et le deuxième boitier 25 de l'appareil électrique 2 présente un format modulaire de un module.

De manière optionnelle, le premier boîtier 24 peut comprendre en outre le circuit de communication filaire 19 et/ou le circuit de communication sans-fil 21, comme l'illustre la figure 13.

De manière optionnelle et comme l'illustrent les figures 3 et 7, le deuxième boîtier 25 peut comprendre en outre la deuxième paire de contacts, la borne d'entrée d'alimentation 28 de l'actionneur électromagnétique 4, la première borne de raccordement 33 à l'alimentation électrique, de préférence le réseau électrique, et la deuxième borne de raccordement 34 à au moins une charge 27.

On entend par l'appareil électrique 2 au format modulaire, un appareil électrique 2 ayant un deuxième boîtier 25 ayant une forme globalement parallélépipèdique avec deux faces principales respectivement une première face et une deuxième face, et des faces latérales s'étendant de l'une à l'autres des faces principales, à savoir une face arrière, une face avant 31, une face inférieure et une face supérieure, la largeur LA de l'appareil électrique 2 qui correspond à la distance entre la première face et la deuxième face, correspond à un multiple d'une valeur normalisée, appelée module, dont la valeur est sensiblement égale à 18 millimètres.

De préférence en accord avec une deuxième variante selon l'invention illustrée à la figure 5, ledit ensemble comprend un unique boîtier 26 au format modulaire contenant au moins la borne d'entrée 5, le circuit d'alimentation 6, le circuit de contrôle 7, le circuit d'activation et de désactivation 11, le circuit de mesure de la tension 13, le circuit de mesure du courant 16, ladite première paire de contacts, et ledit actionneur électromagnétique 4.

Avantageusement, alternativement comme l'illustrent les figures 5 et 6, dans ce cas le module auxiliaire 1 et l'appareil électrique 2 sont une seule entité contenue dans un unique boîtier 26 au format modulaire. De préférence, ledit unique boîtier 26 de l'ensemble présente un format modulaire de un module et demi.

De manière optionnelle, l'unique boîtier 26 peut comprendre en outre le circuit de communication filaire 19 et/ou le circuit de communication sans-fil 21, la deuxième paire de contacts, la borne d'entrée d'alimentation 28 de l'actionneur électromagnétique 4, la première borne de raccordement 33 à l'alimentation électrique, de préférence le réseau électrique, et la deuxième borne de raccordement 34 à au moins une charge 27.

## Revendications

1. Module auxiliaire (1) pour au moins un appareil électrique (2),
ledit appareil électrique (2) comprenant au moins :
- une ligne de courant de phase (P) comprenant au moins une première paire de contacts, respectivement un premier contact fixe (3) et un premier contact mobile (3') ce dernier étant mobile entre une position d'ouverture et une position de fermeture,
- au moins une ligne de courant de neutre (N),
- au moins un actionneur électromagnétique (4) configuré pour piloter au moins la position de ladite première paire de contacts entre la position d'ouverture et la position de fermeture,
ledit module auxiliaire (1) comprenant au moins :
- une borne d'entrée (5) configurée pour être reliée à une alimentation électrique, de préférence le réseau électrique,
- un circuit d'alimentation (6) basse tension relié électriquement à la borne d'entrée (5),
- un circuit de contrôle (7) relié électriquement au circuit d'alimentation (6), ledit circuit de contrôle (7) comprenant une unité de contrôle (8), de préférence un microcontrôleur, comprenant au moins une première entrée (9) agencée pour recevoir au moins un premier signal de commande (ON) ou un deuxième signal de commande (OFF) et au moins une première sortie (10),
- un circuit d'activation et de désactivation (11) relié électriquement à l'unité de contrôle (8) par ladite première sortie (10) et relié électriquement au circuit d'alimentation (6), ledit circuit d'activation et de désactivation (11) comprenant au moins un organe de pilotage (12) agencé au moins pour générer un signal d'activation de l'alimentation dudit actionneur électromagnétique (4) dudit appareil électrique (2) et un signal de désactivation de l'alimentation dudit actionneur électromagnétique (4) dudit appareil électrique (2),
- un circuit de mesure de la tension (13) comprenant au moins un capteur de tension (14) relié électriquement à ladite unité de contrôle (8) par une deuxième entrée (15) que comprend ladite unité de contrôle (8), ledit capteur de tension (14) étant agencé pour mesurer un signal de tension (VS) provenant de ladite alimentation électrique, de préférence le réseau électrique,
- un circuit de mesure du courant (16) relié électriquement à au moins un capteur de courant (17), ledit circuit de mesure du courant (16) est relié électriquement à ladite unité de contrôle (8) par une troisième entrée (18) que comprend ladite unité de contrôle (8), ledit capteur de courant (17) étant agencé pour mesurer un signal de courant s'écoulant dans la ligne de courant de phase (P) en aval de ladite première paire de contacts, respectivement fixe (3) et mobile (3'),
ledit module auxiliaire (1) est **caractérisé en ce que** :
l'unité de contrôle (8) est configurée de sorte que si et seulement si le premier signal de commande (ON) est reçu par ladite au moins une première entrée (9) et que le signal de tension (VS) reçu par la deuxième entrée (15) est compris entre VS-15 pourcents et VS+10 pourcents, alors ladite unité de contrôle (8) est configurée pour générer un signal temporisé (ST) d'activation de l'organe de pilotage (12) au niveau de ladite au moins une première sortie (10) après une première durée (T1) qui correspond sensiblement au temps de passage à zéro dudit signal de tension (VS) et à un temps de réponse à la fermeture de la première paire de contacts de l'appareil électrique (2) de préférence de type contacteur,
l'unité de contrôle (8) est configurée de sorte que si et seulement si le deuxième signal de commande (OFF) est reçu par ladite au moins une première entrée (9) et que le signal de courant reçu par la troisième entrée (18) est égal à zéro, alors ladite unité de contrôle (8) est configurée pour générer un signal temporisé (ST) de désactivation de l'organe de pilotage (12) au niveau de ladite au moins une première sortie (10) après une deuxième durée (T2) qui correspond sensiblement au temps de passage à zéro du signal de courant s'écoulant dans la ligne de courant de phase (P) et à un temps de réponse à l'ouverture de la première paire de contacts de l'appareil électrique (2) de préférence de type contacteur.

2. Module auxiliaire selon la revendication 1, **caractérisé en ce que** ledit organe de pilotage (12) comprend au moins un semi-conducteur de type transistor à effet de champ de préférence un MOS ou au moins un TRIAC.

3. Module auxiliaire selon la revendication 2, **caractérisé en ce que** l'unité de contrôle (8) et ledit organe de pilotage (12) sont configurés pour moduler ledit signal temporisé (ST) d'activation de l'organe de pilotage (12), si ledit signal temporisé (ST) d'activation de l'organe de pilotage (12) est généré.

4. Module auxiliaire selon l'une quelconque des revendications 1 à 3, **caractérisé en ce que** l'unité de contrôle (8) est configurée pour déterminer le signal de courant s'écoulant dans la ligne de courant de phase (P) et/ou le temps de réponse à la fermeture de ladite au moins une première paire de contacts, si un signal temporisé (ST) d'activation de l'organe de pilotage (12) est généré.

5. Module auxiliaire selon l'une quelconque des revendications 1 à 4, **caractérisé en ce que** l'unité de contrôle (8) est configurée pour déterminer le temps de réponse à l'ouverture de ladite au moins une première paire de contacts, si un signal temporisé (ST) de désactivation de l'organe de pilotage (12) est généré.

6. Module auxiliaire selon l'une quelconque des revendications 1 à 5, **caractérisé en ce qu'**il comprend en outre un circuit de communication filaire (19) comprenant au moins une borne d'entrée de commande (20) reliée électriquement à la première entrée (9) de l'unité de contrôle (8) pour transmettre au moins le premier signal de commande (ON) ou le deuxième signal de commande (OFF) à l'unité de contrôle (8).

7. Module auxiliaire selon l'une quelconque des revendications 1 à 6, **caractérisé en ce qu'**il comprend en outre un circuit de communication sans-fil (21) comprenant une unité de communication radiofréquence (22) reliée électriquement à la première entrée (9) de l'unité de contrôle (8) pour transmettre sans-fil au moins le premier signal de commande (ON) ou le deuxième signal de commande (OFF) à l'unité de contrôle (8).

8. Module auxiliaire selon l'une quelconque des revendications 1 à 7, **caractérisé en ce qu'**il comprend au moins une borne de sortie d'alimentation (23) dudit actionneur électromagnétique (4) reliée électriquement audit organe de pilotage (12) agencée pour transmettre ledit signal d'activation de l'alimentation dudit actionneur électromagnétique (4) et ledit signal de désactivation de l'alimentation dudit actionneur électromagnétique (4).

9. Module auxiliaire selon l'une quelconque des revendications 1 à 8, **caractérisé en ce qu'**il comprend au moins un premier boîtier (24) au format modulaire contenant au moins la borne d'entrée (5), le circuit d'alimentation (6), le circuit de contrôle (7), le circuit d'activation et de désactivation (11), le circuit de mesure de la tension (13) et le circuit de mesure du courant (16).

10. Ensemble comprenant au moins un module auxiliaire (1) et au moins un appareil électrique (2),
ledit appareil électrique comprenant :
- au moins une ligne de courant de phase (P) comprenant au moins une première paire de contacts, respectivement un premier contact fixe (3) et un premier contact mobile (3'), ce dernier étant mobile entre une position d'ouverture et une position de fermeture,
- au moins une ligne de courant de neutre (N),
- au moins un actionneur électromagnétique (4) configuré pour piloter la position de ladite première paire de contacts entre la position d'ouverture et la position de fermeture,
ledit ensemble est **caractérisé en ce que** le module auxiliaire (1) est selon l'une quelconque des revendications 1 à 9.

11. Ensemble selon la revendication 10, **caractérisé en ce qu'**il comprend au moins un premier boîtier (24) au format modulaire contenant au moins la borne d'entrée (5), le circuit d'alimentation (6), le circuit de contrôle (7), le circuit d'activation et de désactivation (11), le circuit de mesure de la tension (13) et le circuit de mesure du courant (16) et un deuxième boîtier (25) au format modulaire contenant au moins ladite première paire de contacts et ledit actionneur électromagnétique (4).

12. Ensemble selon la revendication 10, **caractérisé en ce qu'**il comprend un unique boîtier (26) au format modulaire contenant au moins la borne d'entrée (5), le circuit d'alimentation (6), le circuit de contrôle (7), le circuit d'activation et de désactivation (11), le circuit de mesure de la tension (13), le circuit de mesure du courant (16), ladite première paire de contacts, et ledit actionneur électromagnétique (4).

## Patentansprüche

1. Hilfsmodul (1) für mindestens ein elektrisches Gerät, wobei das elektrische Gerät (2) mindestens enthält:
- eine Phasenstromleitung (P), die mindestens ein erstes Paar von Kontakten, jeweils einen ersten ortsfesten Kontakt (3) und einen ersten beweglichen Kontakt (3'), enthält, wobei letzterer zwischen einer Öffnungsstellung und einer Schließstellung beweglich ist,
- mindestens eine Nullstromleitung (N),
- mindestens einen elektromagnetischen Stellantrieb (4), der konfiguriert ist, mindestens die Stellung des ersten Paars von Kontakten zwischen der Öffnungsstellung und der Schließstellung zu steuern,
wobei das Hilfsmodul (1) mindestens enthält:
- einen Eingangsanschluss (5), der konfiguriert ist, mit einer elektrischen Versorgung, vorzugsweise dem Elektrizitätsnetz, verbunden zu werden,
- eine Niederspannung-Versorgungsschaltkreis (6), der mit dem Eingangsanschluss (5) elektrisch verbunden ist,
- einen Kontrollschaltkreis (7), der mit dem Versorgungsschaltkreis (6) elektrisch verbunden ist, wobei der Kontrollschaltkreis (7) eine Kontrolleinheit (8) enthält, vorzugsweise einen Mikrocontroller, die mindestens einen ersten Eingang (9), der eingerichtet ist, um mindestens ein erstes Steuersignal (ON) oder ein zweites Steuersignal (OFF) zu empfangen, und mindestens einen ersten Ausgang (10) enthält,
- einen Aktivierungs- und Deaktivierungsschaltkreis (11), der mit der Kontrolleinheit (8) über den ersten Ausgang (10) elektrisch verbunden und mit dem Versorgungsschaltkreis (6) elektrisch verbunden ist, wobei der Aktivierungs- und Deaktivierungsschaltkreis (11) mindestens ein Steuerelement (12) enthält, das mindestens eingerichtet ist, um ein Aktivierungssignal der Versorgung des elektromagnetischen Stellantriebs (4) des elektrischen Geräts (2) und ein Deaktivierungssignal der Versorgung des elektromagnetischen Stellantriebs (4) des elektrischen Geräts (2) zu erzeugen,
- einen Messschaltkreis der Spannung (13), der mindestens einen Spannungssensor (14) enthält, der mit der Kontrolleinheit (8) über einen zweiten Eingang (15) elektrisch verbunden ist, den die Kontrolleinheit (8) enthält, wobei der Spannungssensor (14) eingerichtet ist, um ein von der elektrischen Versorgung, vorzugsweise dem Elektrizitätsnetz, kommendes Spannungssignal (VS) zu messen,
- einen Messschaltkreis des Stroms (16), der mit mindestens einem Stromsensor (17) elektrisch verbunden ist, wobei der Messschaltkreis des Stroms (16) mit der Kontrolleinheit (8) über einen dritten Eingang (18) elektrisch verbunden ist, den die Kontrolleinheit (8) enthält, wobei der Stromsensor (17) eingerichtet ist, um ein Signal von in der Phasenstromleitung (P) stromabwärts hinter dem ersten Paar von ortsfesten (3) bzw. beweglichen (3') Kontakten fließendem Strom zu messen, das Hilfsmodul (1) ist **dadurch gekennzeichnet, dass**:
die Kontrolleinheit (8) so konfiguriert ist, dass wenn, und nur wenn, das erste Steuersignal (ON) vom mindestens einen ersten Eingang (9) empfangen wird und das vom zweiten Eingang (15) empfangene Spannungssignal (VS) zwischen VS-15 Prozent und VS+10 Prozent liegt, dann die Kontrolleinheit (8) konfiguriert ist, ein verzögertes Aktivierungssignal (ST) des Steuerelements (12) im Bereich des mindestens einen ersten Ausgangs (10) nach einer ersten Dauer (T1) zu erzeugen, die im Wesentlichen der Nulldurchgangszeit des Spannungssignals (VS) und einer Reaktionszeit auf das Schließen des ersten Paars von Kontakten des elektrischen Geräts (2) vorzugsweise vom Typ Kontaktelement entspricht,
die Kontrolleinheit (8) so konfiguriert ist, dass wenn, und nur wenn, das zweite Steuersignal (OFF) vom mindestens einen ersten Eingang (9) empfangen wird und das vom dritten Eingang (18) empfangene Stromsignal gleich null ist, dann die Kontrolleinheit (8) konfiguriert ist, ein verzögertes Signal (ST) der Deaktivierung des Steuerelements (12) im Bereich des mindestens einen ersten Ausgangs (10) nach einer zweiten Dauer (T2) zu erzeugen, die im Wesentlichen der Nulldurchgangszeit des Signals von in der Phasenstromleitung (P) fließendem Strom und einer Reaktionszeit auf die Öffnung des ersten Paars von Kontakten des elektrischen Geräts (2) vorzugsweise vom Typ Kontaktelement entspricht.

2. Hilfsmodul nach Anspruch 1, **dadurch gekennzeichnet, dass** das Steuerelement (12) mindestens einen Halbleiter vom Typ Feldeffekttransistor enthält, vorzugsweise einen MOS oder mindestens einen TRIAC.

3. Hilfsmodul nach Anspruch 2, **dadurch gekennzeichnet, dass** die Kontrolleinheit (8) und das Steuerelement (12) konfiguriert sind, das verzögerte Aktivierungssignal (ST) des Steuerelements (12) zu modulieren, wenn das verzögerte Aktivierungssignal (ST) des Steuerelements (12) erzeugt wird.

4. Hilfsmodul nach einem der Ansprüche 1 bis 3, **dadurch gekennzeichnet, dass** die Kontrolleinheit (8) konfiguriert ist, das Signal von in der Phasenstromleitung (P) fließendem Strom und/oder die Reaktionszeit auf das Schließen des mindestens einen ersten Paars von Kontakten zu bestimmen, wenn ein verzögertes Aktivierungssignal (ST) des Steuerelements (12) erzeugt wird.

5. Hilfsmodul nach einem der Ansprüche 1 bis 4, **dadurch gekennzeichnet, dass** die Kontrolleinheit (8) konfiguriert ist, die Reaktionszeit auf die Öffnung des mindestens einen ersten Paars von Kontakten zu bestimmen, wenn ein verzögertes Deaktivierungssignal (ST) des Steuerelements (12) erzeugt wird.

6. Hilfsmodul nach einem der Ansprüche 1 bis 5, **dadurch gekennzeichnet, dass** es außerdem einen drahtgebundenen Verbindungsschaltkreis (19) enthält, der mindestens einen Steuereingangsanschluss (20) enthält, der mit dem ersten Eingang (9) der Kontrolleinheit (8) elektrisch verbunden ist, um mindestens das erste Steuersignal (ON) oder das zweite Steuersignal (OFF) an die Kontrolleinheit (8) zu übertragen.

7. Hilfsmodul nach einem der Ansprüche 1 bis 6, **dadurch gekennzeichnet, dass** es außerdem einen drahtlosen Verbindungsschaltkreis (21) enthält, der eine mit dem ersten Eingang (9) der Kontrolleinheit (8) elektrisch verbundene Funkfrequenzverbindungseinheit (22) enthält, um mindestens das erste Steuersignal (ON) oder das zweite Steuersignal (OFF) drahtlos an die Kontrolleinheit (8) zu übertragen.

8. Hilfsmodul nach einem der Ansprüche 1 bis 7, **dadurch gekennzeichnet, dass** es mindestens einen Versorgungsausgangsanschluss (23) des mit dem Steuerelement (12) elektrisch verbundenen elektromagnetischen Stellantriebs (4) enthält, der eingerichtet ist, das Aktivierungssignal der Versorgung des elektromagnetischen Stellantriebs (4) und das Deaktivierungssignal der Versorgung des elektromagnetischen Stellantriebs (4) zu übertragen.

9. Hilfsmodul nach einem der Ansprüche 1 bis 8, **dadurch gekennzeichnet, dass** es mindestens ein erstes Gehäuse (24) im Modulformat enthält, das mindestens den Eingangsanschluss (5), den Versorgungsschaltkreis (6), den Kontrollschaltkreis (7), den Aktivierungs- und Deaktivierungsschaltkreis (11), den Messschaltkreis der Spannung (13) und den Messschaltkreis des Stroms (16) umfasst.

10. Einheit, die mindestens ein Hilfsmodul (1) und mindestens ein elektrisches Gerät (2) enthält, wobei das elektrische Gerät enthält:
- mindestens eine Phasenstromleitung (P), die mindestens ein erstes Paar von Kontakten, jeweils einen ersten ortsfesten Kontakt (3) und einen ersten beweglichen Kontakt (3'), enthält, wobei letzterer zwischen einer Öffnungsstellung und einer Schließstellung beweglich ist,
- mindestens eine Nullstromleitung (N),
- mindestens einen elektromagnetisches Stellantrieb (4), der konfiguriert ist, die Stellung des ersten Paars von Kontakten zwischen der Öffnungsstellung und der Schließstellung zu steuern,
die Einheit ist **dadurch gekennzeichnet, dass** das Hilfsmodul (1) nach einem der Ansprüche 1 bis 9 ist.

11. Einheit nach Anspruch 10, **dadurch gekennzeichnet, dass** sie mindestens ein erstes Gehäuse (24) im Modulformat, das mindestens den Eingangsanschluss (5), den Versorgungsschaltkreis (6), den Kontrollschaltkreis (7), den Aktivierungs- und Deaktivierungsschaltkreis (11), den Messschaltkreis der Spannung (13) und den Messschaltkreis des Stroms (16) umfasst, und ein zweites Gehäuse (25) im Modulformat enthält, das mindestens das erste Paar von Kontakten und den elektromagnetischen Stellantrieb (4) umfasst.

12. Einheit nach Anspruch 10, **dadurch gekennzeichnet, dass** sie ein einziges Gehäuse (26) im Modulformat enthält, das mindestens den Eingangsanschluss (5), den Versorgungsschaltkreis (6), den Kontrollschaltkreis (7), den Aktivierungs- und Deaktivierungsschaltkreis (11), den Messschaltkreis der Spannung (13), den Messschaltkreis des Stroms (16), das erste Paar von Kontakten und den elektromagnetischen Stellantrieb (4) umfasst.

## Claims

1. Auxiliary module (1) for at least one electrical device (2),
said electrical device (2) comprising at least:
- one phase current line (P) comprising at least one first pair of contacts: a first fixed contact (3) and a first mobile contact (3'), respectively, the latter being able to move between an open position and a closed position,
- at least one neutral current line (N),
- at least one electromagnetic actuator (4) configured to drive at least the position of said first pair of contacts between the open position and the closed position,
said auxiliary module (1) comprising at least:
- an input terminal (5) configured to be connected to an electrical power supply, preferably the mains grid,
- a low-voltage power supply circuit (6) electrically connected to the input terminal (5),
- a control circuit (7) electrically connected to the power supply circuit (6), said control circuit (7) comprising a control unit (8), preferably a microcontroller, comprising at least one first input (9) arranged to receive at least a first command signal (ON) or a second command signal (OFF) and at least one first output (10),
- an activation and deactivation circuit (11) electrically connected to the control unit (8) via said first output (10) and electrically connected to the power supply circuit (6), said activation and deactivation circuit (11) comprising at least one driving member (12) arranged at least to generate a signal for activating the power supply to said electromagnetic actuator (4) of said electrical device (2) and a signal for deactivating the power supply to said electromagnetic actuator (4) of said electrical device (2),
- a voltage measuring circuit (13) comprising at least one voltage sensor (14) electrically connected to said control unit (8) via a second input (15) that said control unit (8) comprises, said voltage sensor (14) being arranged to measure a voltage signal (VS) originating from said electrical power supply, preferably the mains grid,
- a current measuring circuit (16) electrically connected to at least one current sensor (17), said current measuring circuit (16) being electrically connected to said control unit (8) via a third input (18) that said control unit (8) comprises, said current sensor (17) being arranged to measure a current signal flowing in the phase current line (P) downstream of said first pair of contacts: the fixed contact (3) and the mobile contact (3'), respectively,
said auxiliary module (1) being **characterized in that**:
the control unit (8) is configured in such a way that if, and only if, the first command signal (ON) is received by said at least one first input (9) and the voltage signal (VS) received by the second input (15) is between VS-15 percent and VS+10 percent, then said control unit (8) is configured to generate a delayed signal (ST) for activating the driving member (12) at said at least one first output (10) after a first duration (T1) that substantially corresponds to the zero crossing time of said voltage signal (VS) and to a closure response time of the first pair of contacts of the electrical device (2), which are preferably of contactor type,
the control unit (8) is configured in such a way that if, and only if, the second command signal (OFF) is received by said at least one first input (9) and the current signal received by the third input (18) is equal to zero, then said control unit (8) is configured to generate a delayed signal (ST) for deactivating the driving member (12) at said at least one first output (10) after a second duration (T2) that substantially corresponds to the zero crossing time of the current signal flowing in the phase current line (P) and to an opening response time of the first pair of contacts of the electrical device (2), which are preferably of contactor type.

2. Auxiliary module according to Claim 1, **characterized in that** said driving member (12) comprises at least one semiconductor device of field-effect-transistor type, preferably a MOSFET, or at least one TRIAC.

3. Auxiliary module according to Claim 2, **characterized in that** the control unit (8) and said driving member (12) are configured to modulate said delayed signal (ST) for activating the driving member (12) if said delayed signal (ST) for activating the driving member (12) is generated.

4. Auxiliary module according to any one of Claims 1 to 3, **characterized in that** the control unit (8) is configured to determine the current signal flowing in the phase current line (P) and/or the closure response time of said at least one first pair of contacts if a delayed signal (ST) for activating the driving member (12) is generated.

5. Auxiliary module according to any one of Claims 1 to 4, **characterized in that** the control unit (8) is configured to determine the opening response time of said at least one first pair of contacts if a delayed signal (ST) for deactivating the driving member (12) is generated.

6. Auxiliary module according to any one of Claims 1 to 5, **characterized in that** it further comprises a wired communication circuit (19) comprising at least one command input terminal (20) electrically connected to the first input (9) of the control unit (8) to transmit at least the first command signal (ON) or the second command signal (OFF) to the control unit (8).

7. Auxiliary module according to any one of Claims 1 to 6, **characterized in that** it further comprises a wireless communication circuit (21) comprising a radiofrequency communication unit (22) electrically connected to the first input (9) of the control unit (8) to wirelessly transmit at least the first command signal (ON) or the second command signal (OFF) to the control unit (8).

8. Auxiliary module according to any one of Claims 1 to 7, **characterized in that** it comprises at least one output terminal (23) for supplying power to said electromagnetic actuator (4) electrically connected to said driving member (12) arranged to transmit said signal for activating the power supply to said electromagnetic actuator (4) and said signal for deactivating the power supply to said electromagnetic actuator (4).

9. Auxiliary module according to any one of Claims 1 to 8, **characterized in that** it comprises at least one first housing (24) in modular format containing at least the input terminal (5), the power supply circuit (6), the control circuit (7), the activation and deactivation circuit (11), the voltage measuring circuit (13) and the current measuring circuit (16).

10. Assembly comprising at least one auxiliary module (1) and at least one electrical device (2),
said electrical device comprising:
- at least one phase current line (P) comprising at least one first pair of contacts: a first fixed contact (3) and a first mobile contact (3'), respectively, the latter being able to move between an open position and a closed position,
- at least one neutral current line (N),
- at least one electromagnetic actuator (4) configured to drive the position of said first pair of contacts between the open position and the closed position,
said assembly being **characterized in that** the auxiliary module (1) is according to any one of Claims 1 to 9.

11. Assembly according to Claim 10, **characterized in that** it comprises at least one first housing (24) in modular format containing at least the input terminal (5), the power supply circuit (6), the control circuit (7), the activation and deactivation circuit (11), the voltage measuring circuit (13) and the current measuring circuit (16) and one second housing (25) in modular format containing at least said first pair of contacts and said electromagnetic actuator (4).

12. Assembly according to Claim 10, **characterized in that** it comprises a single housing (26) in modular format containing at least the input terminal (5), the power supply circuit (6), the control circuit (7), the activation and deactivation circuit (11), the voltage measuring circuit (13), the current measuring circuit (16), said first pair of contacts, and said electromagnetic actuator (4).
